# EUROPÄISCHE PATENTSCHRIFT

(11) **EP 0 649 384 B1**
(45) Veröffentlichungstag und Bekanntmachung des Hinweises auf die Patenterteilung: **17.09.1997**
(21) Anmeldenummer: 94913491.0
(22) Anmeldetag: 04.05.1994
(51) Int. Cl.: B66C 1/18

(54) **TEXTILES HEBEBAND MIT VERSTÄRKUNG**
REINFORCED TEXTILE SLING BAND
ELINGUE A BANDE TEXTILE RENFORCEE

(30) Priorität: 06.05.1993 DE 9306743 U
(43) Veröffentlichungstag der Anmeldung: 26.04.1995
(73) Patentinhaber: SPANSET INTER AG, CH-8618 Oetwil am See (CH)
(72) Erfinder: TREULING, Walter, D-52511 Geilenkirchen (DE)
(74) Vertreter: Tergau, Enno, Dipl.-Ing.
(86) Internationale Anmeldenummer: DE9400499
(87) Internationale Veröffentlichungsnummer: WO9426648

(56) Entgegenhaltungen:
- EP-A- 0 498 253
- DE-U- 8 906 334
- DE-U- 9 005 711
- US-A- 3 908 571
- US-A- 4 209 044

## Beschreibung

Die Erfindung betrifft ein textiles Hebeband nach dem Oberbegriff des Anspruches 1.

Solche Hebebänder sind Gegenstand von **DIN 61360, März 1986, Teil 1 (Begriffe, Maße, Anschlagarten) und Teil 2 (sicherheitstechnische Anforderungen und Prüfung)**. Danach sind definitionsgemäß Verstärkungen am Hebeband zusätzliche Ausrüstungen, die mit dem Hebeband fest, z.B. durch Nähen, verbunden sind.

Die Erfindung befaßt sich insbesondere mit solchen Hebebändem, wie sie in der systematischen Übersicht der Hebeband-Formen und -Ausführungen auf S. 3 von DIN 61360, Teil 1 den Ausführungen 2N (gewebt, mit Verstärkung) und 4N (gelegt mit Verstärkung) und der Form B (mit Schlaufen) zugeordnet sind. Diese Verstärkungen dienen als Abriebschutz insbesondere im Bereich der hochbeanspruchten Hebebandbereiche, z.B. in den Endschlaufen.

Herkömmlich wird als Abriebschutz ein in den besonders beanspruchten Bereichen aufgenähtes Band aus textilem Werkstoff verwendet. Beispielsweise ist es bekannt, im Endschlaufenbereich ein solches Verstärkungsband um das gesamte Hebeband herumzulegen und mit dem Hebeband zu vernähen. Insbesondere bei relativ breiten Hebebändern hat im Endschlaufenbereich die aufgenähte Verstärkung die weitere Aufgabe, die wirksame Bandbreite auf bis zu 1/3 der Bandbreite im Arbeitsflächenbereich zu reduzieren. Diese Breitenreduktion im Endschlaufenbereich wird dadurch vorgenommen, daß dort das Hebeband mit mindestens seiner einen Seitenkante um eine in Bandlängsrichtung verlaufende Achse umgelegt (gedoppelt) wird. In diesem umgelegten Zustand wird die Verstärkung um den Endschlaufenbereich des Hebebandes herumgelegt und mit ihm vernäht. Dadurch hat dort die Verstärkung die weitere Funktion, die Bandbreitenverringerung im Endschlaufenbereich dauerhaft aufrechtzuerhalten.

Die genannte Norm schreibt vor, daß für die Verstärkungen insbesondere in den Endschlaufen ein gleicher Werkstoff wie das Gurtband oder anderes geeignetes Material verwendet wird. So ist es üblich, für die Verstärkungen ein Bandgewebe zu benutzen, welches als Textilauflage mit dem Hebeband verbunden wird.

Für eine dauerhafte Fixierung der Verstärkungen auf dem Hebeband ist es zweckmäßig, daß ihre textile Struktur im Verbindungsbereich mit dem Hebeband ausreichend dehnfähig und damit der im Gebrauch zu erwartenden Hebebanddehnung angepaßt ist. Diese Anforderungen an die Dehnfähigkeit des Verstärkungsgewebes und auch der Verbindung mit dem Hebeband steht aber in einem gewissen Gegensatz zu der Funktion als Abriebschutz. Eine gute Dehnbarkeit und auch eine gute Handhabbarkeit der Verstärkung bei ihrer Verbindung mit dem Hebeband sowie die Vermeidung einer im Gebrauch schädlichen Faltenbildung erfordem eine Begrenzung auch der Wandstärke des Verstärkungsgewebes. Eine solche Wandstärkenbeschränkung indessen beeinträchtigt die Dauerhaftigkeit und Wirksamkeit als Abriebschutz.

Der Erfindung liegt die Aufgabe zugrunde, ein Hebeband der eingangs genannten Art mit einem verbesserten Abriebschutz im Endschlaufenbereich und/oder im Arbeitsflächenbereich zu schaffen. Die Aufgabe wird durch Anspruch 1 gelöst.

Die Wirkung des Erfindungsgegenstandes kann kurz wie folgt beschrieben werden. Die als Abriebschutz verwendete Textilauflage weist in ihrem Verbindungsbereich mit dem Hebeband die vorstehend als vorteilhaft geschilderte Dehnbarkeit bzw. Flexibilität und damit auch eine den Verbindungsvorgang begünstigende Ausgestaltung auf. Zwischen den Verbindungsbereichen indessen ist die Textilauflage so ausgestaltet, daß sie der ihr obliegenden Aufgabe des Abriebschutzes besser entsprechen kann. Die dazu notwendige, heterogene Struktur der Textilauflage ist einfach herstellbar, indem sie ein Bandgewebe mit in Hebebandlängsrichtung verlaufenden Kettfäden ist. Dadurch können die in unterschiedlichen Bandbreitenbereichen befindlichen Zonen unterschiedlicher Verschleißfestigkeit einfach durch eine entsprechende Wahl und Anordnung der Kettfäden des Bandgewebes erzielt werden. Beispielsweise kann in den Zonen erhöhter Verschleißfestigkeit eine größere Banddicke bzw. -stärke gewählt werden, indem dort stärkere Kettfäden oder eine größere Anzahl von Kettfäden als in den Zonen geringerer Verschleißfestigkeit, nämlich in den Verbindungsbereichen verwendet werden. Diese Gestaltungsformen lassen sich einfach innerhalb der in der genannten Norm für die Werkstoffwahl gesetzten Grenzen bewerkstelligen (DIN 61360, März 1986, Teil 2, 2.1 "Werkstoffe").

Anspruch 2 und 3 schlagen zur Verbindung der Textilauflage mit dem Hebeband eine Vernähung vor. Die Vernähung kann technisch einfach bewerkstelligt werden und gewährleistet eine lange Lebensdauer der Verbindung von Textilauflage und Hebeband.

Durch die Nahtführung gemäß Anspruch 3 bleiben die Dehnungseigenschaften der Textilauflage unbeeinflußt.

Gemäß Anspruch 6 ist die textile Verstärkung für ihre Verbindungs- oder Nahtbereiche mit in Kettrichtung verlaufenden textilen Nuten versehen. Die als Gewbenuten ausgebildeten Zonen sind ein wirksamer Schutz der Verbindung zwischen Textilauflage und Hebeband vor Beschädigungen und Zerstörungen. So können z.B. die Verbindungsnähte bei der mechanischen Belastung der Hebebandoberfläche durch Reibungskräfte nicht zerstört werden.

Die außerhalb der textilen Nuten befindlichen Breitenzonen erhöhter Abriebfestigkeit sind beim fertigen Hebeband so positioniert, daß sie entweder einen Kantenschutz oder einen Flächenschutz der beanspruchten Flächen sowohl im Arbeitsflächenberelch als auch im Endschlaufenbereich bilden.

Der Gegenstand der Erfindung wird anhand von in den Figuren dargestellten Ausführungsbeispielen näher erläutert. Es zeigen:
- Fig. 1: den schematischen Aufbau eines gewebten Hebebandes mit Schlaufen.
- Fia. 2a-2c: unterschiedliche Querschnittsformen des verstärkten Hebebandes im Schlaufenbereich entsprechend der Schnittlinie II-II in Fig. 1
- Fig. 3: eine Abwicklung des für die Textilauflage gemäß Fig. 2a verwendeten Bandgewebes - teilweise im Querschnitt.
- Fig. 4: einen Querschnitt durch das Hebeband im Arbeitsflächenbereich entsprechend der Schnittlinie IV-IV in Fig. 1.
- Fig. 5: eine Abwicklung des als Textilauflage im Kantenbereich von Fig. 4 verwendeten Bandgewebes - teilweise im Querschnitt.

Das in Fig. 1 dargestellte Hebeband 1 enthält im wesentlichen seinen zwischen den beiden Endschlaufen 2,3 befindlichen Arbeitsflächenbereich 4. An die beiden Enden des Arbeitsflächenbereiches 4 schließt sich in Bandlängsrichtung 5 beidseitig ein Endschlaufenbereich 6 bzw. 7 an.

Soweit das Hebeband 1 aus einem gewebten Gurtband als tragendes Teil besteht, entspricht die Bandlängsrichtung 5 der Kettfadenrichtung. Soweit das Hebeband - in den Figuren nicht dargestellt - ein gelegtes Gurtband ist, entspricht die Bandlängsrichtung 5 der Längsrichtung des Fadengeleges.

In den Figuren ist das den tragenden Teil des Hebebandes 1 bildende gewebte Gurtband mit der Bezugsziffer 8 versehen. Das Gurtband 8 ist im Arbeitsflächenbereich 4 und/oder in den Endschlaufenbereichen 6,7 mindestens teilweise von einer als Abriebschutz dienenden, textilen Verstärkung 9 abgedeckt. Die nichttragende Verstärkung 9 kann das Gurtband 8 in Bandbreitenrichtung 10 vollständig umgeben (Fig. 2a,b). Die Verstärkung 9 kann aber auch so ausgebildet sein, daß sie das Gurtband 8 nur partiell, insbesondere im Bereich seiner Kanten 11,12 umgibt (Fig. 2c,4). Dann sind in der Regel zwei Verstärkungen 9 im jeweiligen Längenbereich des Hebebandes 1 vorhanden.

In den Figuren ist der Querschnitt des Gurtbandes 8 nicht im einzelnen dargestellt. Daher gilt diese Darstellung vom Prinzip her nicht nur für die Hebebandgestaltung im Endschlaufenbereich 6,7 sondern auch im Arbeitsflächenbereich 4, wo in aller Regel eine größere wirksame Gurtbandbreite vorliegt als im Endschlaufenbereich 6,7. Bereits in der Beschreibungseinleitung wurde darauf hingewiesen, daß im Endschlaufenbereich 6,7 eine wirksame Verringerung der Bandbreite in Bandbreitenrichtung 10 dadurch erzielt wird, daß dort das Gurtband 8 etwa um die Bandlängsachse 13 mit mindestens einer seiner beiden Kanten 11,12 zu einer Verdoppelung (oder Verdreifachung) der wirksamen Gurtbandstärker herumgelegt wird.

Die Verstärkung 9 besteht aus einem Bandgewebe mit in Bandbreitenrichtung 10 nebeneinanderliegenden Zonen 14-17 erhöhter Verschleißfestigkeit. Mindestens an einer Flanke dieser Zonen bzw. zwischen diesen Zonen befinden sich Zonen 18,19 verringerter Verschleißfestigkeit.

Das als Verstärkung 9 verwendete Bandgewebe ist so gestaltet, daß seine Kettfäden in vemähtem Zustand in Bandlängsrichtung 5 verlaufen. Dementsprechend entspricht die Schußfadenrichtung der Textilauflage der Bandbreitenrichtung 10. Die Zonen 14-17 erhöhter Verschleißfestigkeit sind dadurch gebildet, daß dort Kettfäden von größerer Materialstärke oder in einer größeren Dichte vorhanden sind. Die Kettfäden bestehen normgemäß aus Polyester(= PES)-Stapelfaser oder -Multifilgarn, einer Aramidfaser o.dgl. Zur Erhöhung der Verschleißfestigkeit können auch höher verschleißfeste Qualitäten dieser Werkstoffe für das jeweilige Kettfadengarn verwendet werden. Vorteilhaft ist es, wenn die Zonen 14-17 erhöhter Verschleißfestigkeit gegenüber den Zonen 18,19 verringerter Verschleißfestigkeit eine vergrößerte Wandstärke 20 aufweisen. Dadurch weisen die Zonen 18,19 verringerter Verschleißfestigkeit insbesondere in vernähtem Zustand die Form einer Gewebenut auf, deren Oberflächen 21 gegenüber den Oberflächen 22 der Zonen 14-17 vergrößerter Wandstärke 20 vertieft liegen. Diese vertiefte Lage dient dem Schutz der Verbindungsnähte 23 zwischen der Verstärkung 9 als schützendem Element und dem Gurtband 8 als tragendem Element. Selbst eine starke Scheuerbelastung der Oberflächen 22 der Zonen 14-17 größerer Verschleißfestigkeit führt zu keiner Scheuerbelastung der Verbindungsnähte 23. Durch die im Bereich der Zonen 18,19 geringerer Verschleißfestigkeit gezielte Nahtführung bleiben die Dehnungseigenschaften der Verstärkung 9 bzw. des Abriebschutzes unbeeinflußt. Die Positionierung der unterschiedlichen Zonen 14-19 der Verstärkung 9 ist in Form allein der zwangsläufigen Reliefbildung der Oberflächen 21,22 auch für die in der Fertigung beschäftigte Person unübersehbar, so daß die erfindungsgemäße Ausgestaltung der Verstärkung 9 gewissermaßen eine Nähanleitung impliziert. Im übrigen läßt sich die erfindungsgemäße Verstärkung 9 in den Zonen 18,19 geringerer Verschleißfestigkeit leichter um eine zur Bandlängsachse 13 parallele Achse biegen, so daß die Handhabbarkeit in der Fertigung durch die Zonen 14-17 erhöhter Verschleißfestigkeit nicht beeinträchtigt ist.

Es sei erwähnt, daß die erfindungsgemäße Verstärkung 9 auch bei endlosen, in Form einer Schlinge ausgestalteten Hebebändern 1 verwendet werden kann.

### Bezugszeichenliste

- 1: Hebeband
- 2: Endschlaufe
- 3: Endschlaufe
- 4: Arbeitsflächenbereich
- 5: Bandlängsrichtung
- 6: Endschlaufenbereich
- 7: Endschlaufenbereich
- 8: Gurtband
- 9: Verstärkung
- 10: Bandbreitenrichtung
- 11: Kante
- 12: Kante
- 13: Bandlängsachse
- 14-19: Zonen
- 20: Wandstärke
- 21: Oberfläche
- 22: Oberfläche
- 23: Verbindungsnaht

## Patentansprüche

1. Textiles Hebeband (1) mit einer Verstärkung (9) der Kanten (11,12) und/oder Flächen als Abriebschutz in Form einer den Umfang des Hebebandes (1) quer zur Hebebandlängsrichtung (5) im Schlaufenbereich (6,7) und/oder im Arbeitsflächenbereich (4) mindestens teilweise abdeckenden Textilauflage,
dadurch gekennzeichnet,
daß die Textilauflage ein Bandgewebe mit quer zur Hebebandlängsrichtung (5) nebeneinander liegenden Zonen (14-19) unterschiedlicher Verschleißfestigkeit ist,
- dessen Zonen (14,15;16,17) erhöhter Verschleißfestigkeit die Kanten (11,12) und/oder Flächen des Hebebandes (1) abdecken und
- dessen Zonen (18,19) geringerer Verschleißfestigkeit mit dem Hebeband (1) fest verbunden sind.

2. Hebeband nach Anspruch 1,
dadurch gekennzeichnet,
daß die Zonen (18,19) geringerer Verschleißfestigkeit Träger von Verbindungsnähten (23) zur Fixierung der Textilauflage am Hebeband (1) sind.

3. Hebeband nach Anspruch 2,
dadurch gekennzeichnet,
daß die Verbindungsnähte (23) im wesentlichen in Hebebandlängsrichtung (5) verlaufen.

4. Hebeband nach Anspruch 1,
dadurch gekennzeichnet,
daß die Kettfäden der Zonen (14,15;16,17) erhöhter Verschleißfestigkeit mindestens teilweise aus einem anderen Textilstoff als die Kettfäden der Zonen (18,19) geringerer Verschleißfestigkeit bestehen.

5. Hebeband nach Anspruch 4,
dadurch gekennzeichnet,
daß die Kettfäden der Zonen (14,15;16,17) erhöhter Verschleißfestigkeit mindestens teilweise Aramidgarne oder besonders verschleißfeste Polyestergarne, z.B. PES-Stapelfasergame sind.

6. Hebeband nach einem der Ansprüche 1 bis 5,
dadurch gekennzeichnet,
daß die Zonen (18,19) geringerer Verschleißfestigkeit als Gewebenuten ausgebildet sind.

7. Hebeband nach einem der vorhergehenden Ansprüche,
dadurch gekennzeichnet,
daß die Textilauflage in Hebebandlängsrichtung (5) verläuft.

8. Hebeband nach einem der vorhergehenden Ansprüche,
dadurch gekennzeichnet,
daß die Textilauflage nichttragend ist.

## Claims

1. A textile sling band (1) with a reinforcement (9) of the edges (11, 12) and/or surfaces as protection against abrasion, in the form of a textile overlay at least partly covering the circumference of the sling band (1) transversely to the longitudinal direction (5) of the sling band in the loop region (6, 7) and/or in the work surface region (4),
characterized in that
the textile overlay is a woven strip with zones (14 - 19) with a different wear resistance, lying side by side transversely to the longitudinal direction (5) of the sling band,
- whose zones (14, 15; 10, 17) with a higher wear resistance cover the edges (11, 12) and/or surfaces of the sling band (1) and
- whose zones (18, 19) with a lower wear resistance are firmly connected to the sling band (1).

2. A sling band according to claim 1,
characterized in that
the zones (18, 19), with a lower wear resistance carry the connecting seams (23) for securing the textile overlay on the sling band (1).

3. A sling band according to claim 2,
characterized in that
the connecting seams (23) extend substantially in the longitudinal direction (5) of the sling band.

4. A sling band according to claim 1,
characterized in that
the warp threads of the zones (14, 15; 16, 17) with a higher wear resistance consist at least partly of a textile substance different from the warp threads of the zones (18, 19) with a lower wear resistance.

5. A sling band according to claim 4,
characterized in that
the warp threads of the zones (14, 15; 16, 17) with a higher wear resistance are at least partly aramide yarns, or particularly wear-resistant polyester yarns, for example, PES-staple fibre yarns.

6. A sling band according to one of claims 1 to 5,
characterized in that
the zones (18, 19) with a lower wear resistance are formed as grooves in the woven fabric.

7. A sling band according to one of the preceding claims,
characterized in that
the textile overlay extends in the longitudinal direction (5) of the sling band.

8. A filing band according to one of the preceding claims,
characterized in that
the textile overlay is non-load bearing.

## Revendications

1. Elingue textile (1) munie d'un renforcement (9) des chants (11, 12) et/ou de surfaces servant de protection de frottement sous la forme d'un recouvrement textile qui recouvre au moins partiellement le périmètre de l'élingue (1) transversalement à la direction longitudinale (5) de l'élingue dans la région des boucles (6, 7) et/ou dans la région de la surface de travail (4),
caractérisée
en ce que le recouvrement textile est un tissu en bande qui présente des zones (14-19) possédant différentes résistances à l'usure disposées l'une à côté de l'autre transversalement à la direction longitudinale (5) de l'élingue,
- dont les zones (14, 15 ; 16, 17) de plus haute résistance à l'usure recouvrent les chants (11, 12) et/ou des surfaces de l'élingue (1), et
- dont les zones (18, 19) de plus faible résistance à l'usure sont assemblées rigidement à l'élingue (1).

2. Elingue selon la revendication 1,
caractérisée
en ce que les zones (18, 19) de plus faible résistance à l'usure sont des supports de coutures d'assemblage (23) servant à fixer le recouvrement flexible à l'élingue (1).

3. Elingue selon la revendication 2,
caractérisée
en ce que les coutures d'assemblage (23) s'étendent sensiblement dans la direction longitudinale (5) de l'élingue.

4. Elingue selon la revendication 1,
caractérisée
en ce que les fils de chaîne des zones (14, 15 ; 16, 17) de plus haute résistance à l'usure sont composées au moins partiellement d'une matière textile autre que celle des fils de chaîne des zones (18, 19) de plus faible résistance à l'usure.

5. Elingue selon la revendication 4,
caractérisée
en ce que les fils de chaîne des zones (14, 15 ; 16, 17) de plus haute résistance à l'usure sont au moins partiellement des fils d'aramide ou des fils de polyester particulièrement résistants à l'usure, par exemple des fils de fibres discontinues de PES.

6. Elingue selon une des revendications 1 à 5,
caractérisée
en ce que les zones (18, 19) de plus faible résistance à l'usure sont constituées par des rainures du tissu.

7. Elingue selon une des revendications précédentes,
caractérisée
en ce que le recouvrement textile s'étend dans la direction longitudinale (5) de l'élingue.

8. Elingue selon une des revendications précédentes,
caractérisée
en ce que le recouvrement textile ne supporte pas la charge.
